# EUROPÄISCHE PATENTSCHRIFT

(11) **EP 2 756 244 B1**
(45) Veröffentlichungstag und Bekanntmachung des Hinweises auf die Patenterteilung: **09.11.2016**
(21) Anmeldenummer: 12753994.8
(22) Anmeldetag: 04.09.2012
(51) Int. Cl.: F25D 29/00, F25D 23/02

(54) **KÄLTEGERÄT, INSBESONDERE HAUSHALTSKÄLTEGERÄT**
REFRIGERATOR, IN PARTICULAR DOMESTIC HOUSEHOLD REFRIGERATION DEVICE
REFRIGERATEUR, EN PARTICULIER APPAREIL DE REFRIGERATION DOMESTIQUE

(30) Priorität: 15.09.2011 DE 102011082789
(43) Veröffentlichungstag der Anmeldung: 23.07.2014
(73) Patentinhaber: BSH Hausgeräte GmbH, 81739 München (DE)
(72) Erfinder: BECKE, Christoph, 83109 Grosskarolinenfeld (DE); EICHER, Max, 80689 München (DE); GORODEZKI, Swetlana, 80469 München (DE); STAUD, Ralph, 81667 München (DE); KIRSCHBAUM, Maike, 80469 München (DE); TISCHER, Thomas, 85540 Haar (DE)
(86) Internationale Anmeldenummer: PCT/EP2012/067184
(87) Internationale Veröffentlichungsnummer: WO 2013/037667

(56) Entgegenhaltungen:
- WO-A1-2004/048865
- WO-A2-2007/060188

## Beschreibung

Die Erfindung betrifft ein zweitüriges Kältegerät, insbesondere ein Haushaltskältegerät, nach dem Oberbegriff des Patentanspruches 1.

Ein solches zweitüriges Kältegerät kann beispielhaft als eine Kühl-/Gefrierkombination mit einer oberen und einer unteren Gerätetür ausgeführt sein, die jeweils voneinander getrennte Kühlräume verschließen.

Aus der DE 10 2009 027 891 A1 ist ein gattungsgemäßes zweitüriges Kältegerät bekannt, das zumindest zwei in der Gerätehochrichtung übereinander angeordnete Gerätetüren aufweist. Zudem ist an einer oberen Türabschlussleiste der unteren Gerätetür eine Bedienblende vorgesehen, die Bedien- und Anzeigeelemente trägt. Die obere Türabschlussleiste begrenzt einen mit Wärmeisolierschaum gefüllten Hohlraum der unteren Gerätetür nach oben. Bei geschlossenen Gerätetüren ist daher die Bedienblende der unteren Gerätetür von der oberen Gerätetür sichtgeschützt überdeckt. Somit sind bei geschlossenen Gerätetüren weder Informationen über Betriebsparameter einsehbar, noch ist eine Betätigung der Bedienelemente ermöglicht.

WO 2004/048865 A1 offenbart ein Kältegerät gemäß dem Oberbegriff des Anspruchs 1.

Die Aufgabe der Erfindung besteht darin, ein Kältegerät bereitzustellen, bei dem eine ergonomisch günstige sowie komfortable Bedienung des Kältegerätes ermöglicht ist.

Die Aufgabe ist durch die Merkmale des Patentanspruches 1 gelöst. Bevorzugte Weiterbildungen der Erfindung sind in den Unteransprüchen offenbart.

Das erfindungsgemäße Kältegerät weist zumindest zwei in der Gerätehochrichtung übereinander angeordnete Gerätetüren auf, mit denen jeweils Kühlräume des Kältegerätes verschließbar sind. Um eine übersichtliche Bedienung des Kältegerätes zu erreichen, sind die Bedien- und Anzeigeelemente nicht mehr in der oberen Türabschlussleiste der unteren Gerätetür angeordnet, sondern vielmehr am unteren Ende der oberen Gerätetür, und zwar insbesondere an der Gerätefrontseite der oberen Gerätetür. Bevorzugt ist daher sowohl die Anzeige als auch die Bedienung unmittelbar an der Gerätefront ermöglicht, und zwar auch bei geschlossenen Gerätetüren. Auf diese Weise ist eine besonders bequeme sowie ergonomische Bedienung des Kältegerätes von oben in optimaler Höhe gewährleistet.

Bevorzugt können die Bedien- und Anzeigeelemente in einer gemeinsamen Bedienblende bzw. Bedienleiste zusammengefasst sein. Die Bedienblende kann zusammen mit einer Türaußenwand die Gerätefront der oberen Gerätetür bilden. Zudem kann die Bedienblende mit nur geringer Bauhöhe ausgeführt sein und sich in etwa leistenförmig horizontal in der Geräteseitenrichtung erstrecken.

Die zwei in der Hochrichtung übereinander angeordneten Gerätetüren sind über einen Trennspalt voneinander beabstandet. Der Trennspalt gewährleistet, dass sich die Bewegungsbahnen der seitlich angelenkten Gerätetüren nicht überschneiden. Jede der Gerätetüren kann jeweils einen separaten Kühlraum verschließen.

Die obere Gerätetür kann in an sich bekannter Weise eine randseitig umlaufende Türschmalseite aufweisen, die in der Bautiefenrichtung jeweils an Randkanten in die, den Kühlraum begrenzende Türinnenseite sowie in die Gerätefront übergeht. An der nach unten weisenden Türschmalseite der oberen Gerätetür ist eine untere Türabschlussleiste vorgesehen sein. Diese begrenzt zusammen mit einer oberen Türabschlussleiste einen mit Wärmeisolierschaum gefüllten Hohlraum der oberen Gerätetür.

Die Gerätetür eines Kältegerätes kann typischerweise als ein Hohlkörper realisiert sein, der mit einem Wärmeisolierschaum gefüllt ist. Der Hohlkörper kann aus einer zum Beispiel aus Edelstahlblech gebildeten frontseitigen Türaußenwand sowie einer Türinnenwand aufgebaut sein, die beispielsweise eine tiefgezogene Kunststoffplatine ist. Dazwischen ist der mit Wärmeisolierschaum gefüllte Hohlraum begrenzt. Die Türaußenwand kann in der Geräteseitenrichtung abgewinkelte Profilleisten aufweisen, die mit der Türinnenwand schaumdicht verbunden sind. Der mit Wärmeisolierschaum gefüllte Hohlraum der Gerätetür ist zudem an der oberen und an der unteren Türkante mit einer oberen und einer unteren Türabschlussleiste begrenzt.

In einer Ausführungsvariante kann die Bedienblende materialeinheitlich und einstückig unmittelbar in der unteren Türabschlußleiste der oberen Gerätetür integriert sein. Fertigungstechnisch bevorzugt ist es jedoch, wenn die Bedienblende und die Türabschlussleiste voneinander separate Bauteile sind. Bevorzugt kann die Bedienblende ein Bestandteil eines Steuerelektronik-Gehäuses sein. Das Steuerelektronik-Gehäuse kann an der äußeren Seite der Türabschlussleiste lösbar montiert sein. Auf diese Weise kann in einem ersten Herstellungsschritt der Gerätetür-Hohlraum mit Hilfe der Türabschlussleisten, jedoch noch ohne dem Steuerelektronik-Gehäuse, zunächst schaumdicht geschlossen werden. Anschließend kann in einem Aufschäumvorgang der Hohlraum mit Wärmeisolierschaum gefüllt werden. Erst in einem weiteren Herstellungsschritt kann dann das Steuerelektronik-Gehäuse an der Türabschlussleiste der bereits fertiggestellten Gerätetür montiert werden.

Die untere Türabschlussleiste der oberen Gerätetürk weist eine nach unten freigelegte Sichtfläche auf, in der eine davon zurückgesetzte Montagevertiefung vorgesehen ist. In der Montagevertiefung ist das Steuerelektronik-Gehäuse eingesetzt. Erfindungsgemäß ist die untere Türabschlussleiste im Querschnitt in etwa stufenförmig ausgeführt, und zwar mit einer in der Bautiefenrichtung nach vorne offenen Montagevertiefung. Die Montagevertiefung kann durch einen Montageboden sowie durch Seitenwände definiert sein, die an einer Übergangskante in die nach unten freigelegte Sichtfläche der Türabschlussleiste übergehen.

Das Steuerelektronik-Gehäuse kann dabei konturangepasst in die Montagevertiefung eingesetzt werden. Das heißt, dass bevorzugt die Bauhöhe sowie Bautiefe der Montagevertiefung der Gehäuse-Bauhöhe sowie der Gehäuse-Bautiefe entspricht. In diesem Fall kann die Gehäuse-Oberseite im Wesentlichen flächenbündig in die oben erwähnte Sichtfläche der Türabschlussleiste übergehen. Entsprechend kann die Gehäuse-Frontwand im Wesentlichen flächenbündig in die Gerätefront übergehen. Die Gehäuse-Bodenwand sowie die Gehäuse-Frontwand sind dabei durch die, im Steuerelektronik-Gehäuse gebildeten Randkante voneinander örtlich getrennt. Die Bedienblende ist hierbei alleine an der Gehäuse-Frontwand vorgesehen.

Das Steuerelektronik-Gehäuse kann über seitliche Versatzmaße von den seitlichen, unteren Gerätetür-Ecken der oberen Gerätetür beabstandet sein, an denen die Türschmalseiten zusammenlaufen. Im Hinblick auf einen Türanschlagwechsel ist es von Vorteil, wenn das Steuerelektronik-Gehäuse mit Bezug auf eine vertikale Geräte-Mittelachse symmetrisch angeordnet ist. Das heißt, dass bevorzugt auch die beiden Versatzmaße identisch sein können. In der Geräteseitenrichtung seitlich außerhalb des Steuerelektronik-Gehäuses kann die vordere untere Randkante der oberen Gerätetür unmittelbar durch die untere Türabschlußleiste gebildet sein. Demgegenüber kann die Randkante im mittleren Bereich nicht mehr durch die untere Türabschlußleiste, sondern durch das Steuerelektronik-Gehäuse selbst gebildet sein.

Das Steuerelektronik-Gehäuse kann über beliebige Formschluss- und/oder Kraftschlussverbindungen insbesondere lösbar an der Türabschlussleiste montiert werden. Beispielhaft können an den Steuerelektronik-Gehäuse Schraub- oder Rastelemente vorgesehen sein, die mit korrespondierenden Gegenkonturen in der Türabschlussleiste in Schraub- oder Rastverbindung bringbar sind.

In einer alternativen Ausführungsform kann das Steuerelektronik-Gehäuse die Türabschlussleiste im Wesentlichen vollständig sichtgeschützt überdecken. In diesem Fall ist daher im Unterschied zur vorangegangenen Ausführungsform die Türabschlussleiste ohne nach außen freigelegter, bodenseitiger Sichtfläche vorgesehen. Vielmehr weist die Türabschlussleiste an ihrer Unterseite eine Montagefläche auf, deren Bautiefe im Wesentlichen der Bautiefe der Türschmalseite entspricht. Zudem kann sich auch die Bautiefe des Steuerelektronik-Gehäuses über die gesamte Bautiefe der Türschmalseite erstrecken. Insgesamt ergibt sich daher eine Gerätetür, die randseitig nach unten mit dem Steuerelektronik-Gehäuse verlängert ist.

Die vorstehend erläuterten und/oder in den Unteransprüchen wiedergegebenen vorteilhaften Aus- und/oder Weiterbildungen der Erfindung können - außer zum Beispiel in den Fällen eindeutiger Abhängigkeiten oder unvereinbarer Alternativen - einzeln oder aber auch in beliebiger Kombination miteinander zur Anwendung kommen.

Die Erfindung und ihre vorteilhaften Aus- und Weiterbildungen sowie deren Vorteile werden nachfolgend anhand von Zeichnungen näher erläutert.

Es zeigen:
- Fig. 1: in einer Frontansicht eine Kühl-/Gefrierkombination mit zwei übereinander angeordneten Kühlräumen, die mit separaten Gerätetüren verschließbar sind;
- Fig. 2: eine vergrößerte perspektivische Schnittdarstellung entlang der Schnittebene I-I aus der Fig. 1;
- Fig. 3: eine Schnittdarstellung entlang der Schnittebene II-II aus der Fig. 1; und
- Fig. 4 und 5: jeweils Ansichten entsprechend der Fig. 3 von weiteren Ausführungsbeispielen.

In der Fig. 1 ist als ein Kältegerät eine Kühl-/Gefrierkombination gezeigt, bei der eine obere Gerätetür 1 und eine untere Gerätetür 3 jeweils voneinander getrennte Kühlräume verschließen. Die beiden Gerätetüren 1, 3 sind jeweils seitlich um eine vertikale Schwenkachse 5 angelenkt und in der Gerätehochrichtung z über einen geringfügigen Trennspalt 7 voneinander beabstandet. Jede der Gerätetüren 1, 3 ist als ein Hohlkörper aufgebaut, dessen Hohlraum 9 (Fig. 2) während eines Schäumungsvorganges mit einem nicht dargestellten Wärmeisolierschaum gefüllt wird. Der Hohlraum 9 wird gemäß den folgenden Figuren 2 bis 5 von einer, die Gerätefront bildenden Türaußenwand 13 sowie einer Türinnenwand 14 begrenzt. An den jeweiligen Türober- und -unterseiten ist der Hohlraum 9 durch obere und untere Türabschlussleisten 17 schaumdicht miteinander verschlossen.

Wie aus der Fig. 1 weiter hervorgeht, ist an der Türunterseite der oberen Gerätetür 1 ein in der Geräteseitenrichtung x horizontal langgestrecktes Steuerelektronik-Gehäuse 15 vorgesehen. Das Gehäuse 15 ist mit in etwa gleich großen Versatzmaßen a, b von den seitlichen unteren Türecken 10 der oberen Gerätetür 1 beabstandet sowie symmetrisch zu einer vertikalen Mittelachse M der Gerätetür 1 angeordnet. Zudem ist das Gehäuse 15 in einer randseitig nach unten offenen Aussparung 20 (Fig. 3) der z. B. aus Edelstahlblech gefertigten Türfrontwand 13 eingefasst. In dem Steuerelektronik-Gehäuse 15 sind für die Bedienung des Kältegerätes strichpunktiert dargestellte Elektronik-Bauteile 12 sowie jeweils Bedien- und Anzeigeelemente 16, 18 vorgesehen. Das Steuerelektronik-Gehäuse 15 ist gerätefrontseitig mit einer Gehäuse-Frontwand 37 freigelegt, die eine benutzerseitige Bedienblende oder Bedienleiste bildet, in der sowohl Anzeigeelemente 18, etwa Siebensegment-Anzeigen oder andere optische Anzeigen, als auch Bedienelemente 16 zusammengefasst sind. Die schmale Bedienleiste erstreckt sich horizontal in der Geräteseitenrichtung x am unteren Rand der oberen Gerätetür 1.

Gemäß der Fig. 2 sind an den einander zugewandten horizontalen Türschmalseiten 19 der Gerätetüren 1, 3 jeweils obere und untere Türabschlussleisten 17 vorgesehen. Die einander zugewandten Türschmalseiten 19 gehen gemäß der Fig. 2 an Randkanten 21 jeweils in die Türinnenwand 14 und in die Türaußenwand 13 über. In der Geräteseitenrichtung x seitlich außerhalb des Steuerelektronik-Gehäuses 15 sind diese Randkanten 21 unmittelbar durch die Türabschlußleisten 17 gebildet (Fig. 2). Demgegenüber ist in der oberen Gerätetür 1 die in der Bautiefenrichtung y vordere Randkante 21 im mittleren Bereich nicht mehr durch die untere Türabschlußleiste 17, sondern durch das Steuerelektronik-Gehäuse 15 selbst gebildet (Fig. 3). Das Steuerelektronik-Gehäuse 15 ist in den Figuren als ein rechteckförmiges geschlossenes Hohlprofil ausgeführt, das den Bauraum für die elektronischen Bauteile 12 umschließt. Alternativ kann das Steuerelektronik-Gehäuse 15 auch als ein offenes Winkelprofil oder als Flachprofil ausgeführt sein, das zusammen mit der Türabschlußleiste 17 den Bauraum für die elektronischen Bauteile 12 umschließt.

Die untere Türschmalseite 19 der oberen Gerätetür 1 soll im Folgenden näher beschrieben werden: So ist die untere Türschmalseite 19 mittels der unteren Türabschlußleiste 17 und dem Steuerelektronik-Gehäuse 15 gebildet, die eine voneinander lösbare zweiteilige Baueinheit bilden. Wie aus der Fig. 3 hervorgeht, ist die untere Türabschlußleiste 17 der oberen Gerätetür 1 nach vorne stufenartig unter Bildung einer Montagevertiefung 23 abgewinkelt. In der Montagevertiefung 23 der unteren Türabschlussleiste 17 der oberen Gerätetür 1 ist das Steuerelektronik-Gehäuse 15 eingesetzt. Die Montagevertiefung 23 ist durch eine vertikale Seitenwand 25 sowie durch einen horizontalen Montageboden 27 begrenzt. Die Seitenwand 25 geht gemäß der Fig. 3 an einer Übergangskante 29 in eine nach unten freigelegte, bodenseitige Sichtfläche 31 der unteren Türabschlussleiste 17 der oberen Gerätetür 1 über. Demgegenüber ist der Montageboden 27 in der Bautiefenrichtung y nach vorne in fester Verbindung mit einem abgewinkelten Randsteg 33 der beispielsweise aus Edelstahlblech gebildeten Türaußenwand 13 der oberen Gerätetür 1. Die in der Fig. 3 gezeigte Bautiefe t des Montagebodens 27 sowie die Bauhöhe h der Seitenwand 25 sind derart bemessen, dass die Bodenwand 35 sowie die Frontseite 37 des Steuerelektronik-Gehäuses 15 in etwa flächenbündig, d.h. stufenlos, unter Bildung von Übergangsfugen mit der Sichtfläche 31 der Türabschlussleiste 17 sowie mit der Türaußenwand 13 der oberen Gerätetür 1 ausgerichtet sind.

Wie bereits erwähnt, sind die Bedienelemente 16 und die Anzeigeelemente 18 allesamt in der Gehäuse-Frontseite 37 des Steuerelektronik-Gehäuses 15 angeordnet, die die benutzerseitige Bedienblende des Kältegerätes bildet. Die Bedienblende ist nach unten durch die Randkante 21 begrenzt, an der die Gerätefront 13 in die untere Türschmalseite 19 übergeht. Selbst bei geschlossenen Gerätetüren 1, 3 ist daher die Bedienblende ohne weiteres einsehbar sowie betätigbar.

Das in der Fig. 3 gezeigte Steuerelektronik-Gehäuse 15 ist über Rastelemente 39 an entsprechenden Gegenkonturen der Seitenwand 25 sowie des Montagebodens 27 der Montagevertiefung 23 lösbar gehaltert.

Alternativ oder zusätzlich zu der in der Fig. 3 gezeigten Rastverbindung kann das Steuerelektronik-Gehäuse 15 auch über eine in der Fig. 4 angedeutete Schraubverbindung 41 montiert sein, bei der eine obere Gehäusewandung des Steuerelektronik-Gehäuses 15 über einen nicht dargestellten Schraubbolzen mit einem Schraubdom 43 der unteren Türabschlussleiste 17 der oberen Gerätetür 1 verschraubt ist. Hierzu ist der Schraubdom 43 im Montageboden 27 der Montagevertiefung 23 vorgesehen. Zusätzlich können in der Fig. 4 auch die in der Fig. 3 gezeigten Rastelemente 39 des Steuerelektronik-Gehäuses 15 mit korrespondierenden Gegenkonturen an der vertikalen Seitenwand 25 bzw. am Montageboden 27 der Montagevertiefung 23 in Rasteingriff sein.

In der Fig. 5 ist ein weiteres Ausführungsbeispiel gezeigt, bei dem das Steuerelektronik-Gehäuse 15 über Rastverbindungen 39 mit der unteren Türabschlussleiste 17 der oberen Gerätetür 1 verbunden ist. Im Unterschied zu den vorangegangenen Ausführungsbeispielen erstreckt sich das Steuerelektronik-Gehäuse 15 über die gesamte Bautiefe der unteren Türschmalseite 19. Die Unterseite der Türabschlußleiste 17 dient daher - unter Wegfall der Sichtfläche 31 - nicht nur teilweise, wie in den Fig. 3 und 4, sondern vielmehr vollständig als eine Montagefläche, auf der das Steuerelektronik-Gehäuse 15 montierbar ist. Dadurch ist die Türabschlussleiste 17 nach unten hin vollständig sichtgeschützt vom Steuerelektronik-Gehäuse 15 überdeckt. Die untere Türschmalseite 19 der oberen Gerätetür 1 wird daher vollständig von der nach unten freigelegten Gehäuse-Bodenwand 35 gebildet.

### BEZUGSZEICHENLISTE

- 1, 3: Gerätetüren
- 5: Schwenkachse
- 7: Trennspalt
- 9: Hohlraum
- 12: Steuerelektronik-Bauteile
- 13: Türaußenwand
- 14: Türinnenwand
- 15: Steuerelektronik-Gehäuse
- 16: Bedienelemente
- 17: Türabschlussleisten
- 18: Anzeigeelemente
- 19: Türschmalseiten
- 20: Aussparung
- 21: Randkanten
- 23: Montagevertiefung
- 25: Seitenwand
- 27: Montageboden
- 29: Übergangskanten
- 31: Sichtfläche
- 33: Randsteg
- 35: Gehäuse-Bodenwand
- 37: Bedienblende, Gehäuse-Frontwand
- 39: Rastelemente
- 41: Schraubverbindung
- 43: Schraubdom
- a, b: Versatzmaße
- t: Bautiefe
- h: Bauhöhe

## Patentansprüche

1. Kältegerät, insbesondere Haushaltskältegerät, mit zumindest zwei in Gerätehochrichtung (z) übereinander angeordneten Gerätetüren (1, 3), mit denen jeweils Kühlräume des Kältegeräts verschließbar sind, und mit Bedien- und Anzeigeelementen (16, 18) zur Betätigung des Kältegeräts, wobei die Bedien- und Anzeigeelemente (16, 18) des Kältegeräts am unteren Ende der oberen Gerätetür (1), insbesondere an deren Gerätefront (13), angeordnet sind und die obere Gerätetür (1) an ihrem unteren Ende mit einer unteren horizontal verlaufenden Türschmalseite (19) abschließt, an der eine untere Türabschlussleiste (17) vorgesehen ist, wobei die untere Türabschlussleiste (17) der oberen Gerätetür (1) eine nach unten freigelegte Sichtfläche (31) aufweist, die untere Türabschlussleiste (17) eine davon zurückgesetzte Montagevertiefung (23) aufweist, in der Montagevertiefung (23) ein Steuerelektronik-Gehäuse (15) eingesetzt ist und dass die Türabschlussleiste (17) im Querschnitt in etwa stufenförmig ausgeführt ist und dass die Montagevertiefung (23) in Bautiefenrichtung nach vorne offen ist.

2. Kältegerät nach Anspruch 1, **dadurch gekennzeichnet, dass** die Bedien- und Anzeigeelemente (16, 18) in einer Bedienblende (37) vorgesehen sind, und dass insbesondere die Bedienblende (37) zusammen mit einer Türaußenwand die Gerätefront (13) der oberen Gerätetür (1) bildet.

3. Kältegerät nach Anspruch 1 oder 2, **dadurch gekennzeichnet, dass** die Bedienblende (37) materialeinheitlich und/oder einstückig mit der unteren Türabschlussleiste (17) ausgebildet ist, oder dass alternativ die Türabschlussleiste (17) und die Bedienblende (37) eine voneinander lösbare Baueinheit bilden.

4. Kältegerät nach Anspruch 3, **dadurch gekennzeichnet, dass** die Bedienblende (37) eine Gehäuse-Frontwand des Steuerelektronik-Gehäuses (15) ist, das lösbar an der unteren Türabschlussleiste (17) der oberen Gerätetür (1) montiert ist.

5. Kältegerät nach einem der vorhergehenden Ansprüche, **dadurch gekennzeichnet, dass** die untere Türschmalseite (19) der oberen Gerätetür (1) an einer horizontalen, unteren Randkante (21) in die Gerätefront (13) übergeht, und dass insbesondere die Randkante (21) von einer Bedienblende (37) gebildet ist.

6. Kältegerät nach Anspruch 4 oder 5, **dadurch gekennzeichnet, dass** eine Bodenwand (35) des Steuerelektronik-Gehäuses (15) an der unteren Türschmalseite (19) der oberen Gerätetür (1) nach unten freigelegt ist und/oder der unteren Gerätetür (3) zugewandt ist.

7. Kältegerät nach einem der vorhergehenden Ansprüche, **dadurch gekennzeichnet, dass** die Montagevertiefung (23) der Türabschlussleiste (17) durch einen Montageboden (27) und durch Seitenwände (25) definiert ist, deren Bauhöhe (h) sowie -tiefe (t) der Bauhöhe und Bautiefe des Steuerelektronik-Gehäuses (15) entspricht.

8. Kältegerät nach einem der vorhergehenden Ansprüche, **dadurch gekennzeichnet, dass** eine nach unten freigelegte Gehäuse-Bodenwand (35) eines Steuerelektronik-Gehäuses (15) flächenbündig in die Sichtfläche (31) der unteren Türabschlussleiste (17) übergeht und/oder die Gehäuse-Frontwand (37) flächenbündig in die Türaußenwand (13) übergeht.

9. Kältegerät nach einem der Ansprüche 4 bis 9, **dadurch gekennzeichnet, dass** das Steuerelektronik-Gehäuse (15) über Versatzmaße (a, b) von den unteren Gerätetür-Ecken (10) der oberen Gerätetür (1) beabstandet sind, an denen die vertikalen Türschmalseiten (19) mit der unteren, horizontalen Türschmalseite (19) zusammenlaufen.

10. Kältegerät nach einem der Ansprüche 4 bis 9, **dadurch gekennzeichnet, dass** das Steuerelektronik-Gehäuse (15) über eine Formschluss- und/oder Kraftschlussverbindung (39, 41) insbesondere lösbar an der Türabschlussleiste (17) montiert ist.

## Claims

1. Refrigeration appliance, in particular a household refrigeration appliance, having at least two appliance doors (1,3), which are disposed one above the other in the appliance height direction (z) and can each be used to close cooling compartments of the refrigeration appliance, and having operating and display elements (16, 18) for actuating the refrigeration appliance, wherein the operating and display elements (16, 18) of the refrigeration appliance are disposed on the lower end of the upper appliance door (1), in particular on its appliance front (13), and the upper appliance door (1) terminates at its lower end with a lower narrow door face (19) that runs horizontally, on which a lower door termination strip (17) is provided, wherein the lower door termination strip (17) of the upper appliance door (1) has a downwardly exposed visible surface (31), **characterised in that** the lower door termination strip (17) has a mounting recess (23) set back therefrom, into which mounting recess (23) an electronic control system housing (15) is inserted and that the door termination strip (17) is approximately stepped in the cross section and that the mounting recess (23) opens forwards in the depth direction.

2. Refrigeration appliance according to claim 1, **characterised in that** the operating and display elements (16, 18) are provided in an operating panel (37) and in particular the operating panel (37) together with a door outer wall forms the appliance front (13) of the upper appliance door (1).

3. Refrigeration appliance according to claim 1 or 2, **characterised in that** the operating panel (37) is configured in the same material as and/or as a single piece with the lower door termination strip (17) or alternatively the door termination strip (17) and the operating panel (37) form a unit in such a manner that they can be released from one another.

4. Refrigeration appliance according to claim 3, **characterised in that** the operating panel (37) is a housing front wall of the electronic control system housing (15), which is mounted in a releasable manner on the lower door termination strip (17) of the upper appliance door (1).

5. Refrigeration appliance according to one of the preceding claims, **characterised in that** the lower narrow door face (19) of the upper appliance door (1) transitions at a horizontal, lower outer edge (21) into the appliance front (13) and in particular the outer edge (21) is formed by an operating panel (37).

6. Refrigeration appliance according to claim 4 or 5, **characterised in that** a base wall (35) of the electronic control system housing (15) on the lower narrow door face (19) of the upper appliance door (1) is exposed in a downward direction and/or faces the lower appliance door (3).

7. Refrigeration appliance according to one of the preceding claims, **characterised in that** the mounting recess (23) of the door termination strip (17) is defined by a mounting base (27) and by side walls (25), the height (h) and depth (t) of which correspond to the height and depth of the electronic control system housing (15).

8. Refrigeration appliance according to one of the preceding claims, **characterised in that** the downwardly exposed housing base wall (35) of an electronic control system housing (15) transitions in a flush manner into the visible surface (31) of the lower door termination strip (17) and/or the housing front wall (37) transitions in a flush manner into the door outer wall (13).

9. Refrigeration appliance according to one of claims 4 to 9, **characterised in that** the electronic control system housing (15) is spaced apart by way of offsets (a, b) from the lower appliance door comers (10) of the upper appliance door (1) at which the vertical narrow door faces (19) meet the lower horizontal narrow door face (19).

10. Refrigeration appliance according to one of claims 4 to 9, **characterised in that** the electronic control system housing (15) is mounted by way of a form-fit and/or force-fit connection (39, 41) in particular in a releasable manner on the door termination strip (17).

## Revendications

1. Appareil de réfrigération, en particulier appareil de réfrigération domestique, avec au moins deux portes d'appareil (1, 3) superposées dans le sens de la hauteur (z) de l'appareil, qui permettent de fermer des compartiments de réfrigération respectifs de l'appareil de réfrigération, et avec des éléments de commande et d'affichage (16, 18) permettant d'actionner l'appareil de réfrigération, les éléments de commande et d'affichage (16, 18) de l'appareil de réfrigération étant disposés à l'extrémité inférieure de la porte d'appareil supérieure (1), notamment sur l'avant d'appareil (13), et la porte d'appareil supérieure (1) se terminant à son extrémité inférieure par un chant de porte (19) inférieur s'étendant horizontalement, au niveau duquel une baguette de finition de porte (17) inférieure est prévue, la baguette de finition de porte (17) inférieure de la porte d'appareil supérieure (1) présentant une surface visible (31) exposée vers le bas, **caractérisé en ce que** la baguette de finition de porte (17) inférieure comporte un renfoncement de montage (23) en retrait de celle-ci, qu'un boîtier électronique de commande (15) est logé dans le renfoncement de montage (23), et **en ce que** la baguette de finition de porte (17) présente une forme sensiblement étagée en coupe transversale et que le renfoncement de montage (23) est ouvert vers l'avant dans le sens de la profondeur de montage (23).

2. Appareil de réfrigération selon la revendication 1, **caractérisé en ce que** les éléments de commande et d'affichage (16, 18) sont prévus dans un bandeau de commande (37), et **en ce que**, en particulier, le bandeau de commande (37) forme ensemble avec une paroi extérieure de porte l'avant d'appareil (13) de la porte d'appareil supérieure (1).

3. Appareil de réfrigération selon la revendication 1 ou 2, **caractérisé en ce que** le bandeau de commande (37) est réalisé en une seule matière et/ou en une seule pièce avec la baguette de finition de porte (17) inférieure, ou **en ce que**, en variante, la baguette de finition de porte (17) et le bandeau de commande (37) forment un ensemble séparable.

4. Appareil de réfrigération selon la revendication 3, **caractérisé en ce que** le bandeau de commande (37) est une paroi avant de boîtier du boîtier électronique de commande (15) qui est monté de façon amovible sur la baguette de finition inférieure (17) de la porte d'appareil supérieure (1).

5. Appareil de réfrigération selon l'une des revendications précédentes, **caractérisé en ce que** le chant de porte (19) inférieur de la porte d'appareil supérieure (1) se confond avec l'avant d'appareil (13) au niveau d'une arête de bord (21) inférieure horizontale, et **en ce qu'**en particulier l'arête de bord (21) est formée par un bandeau de commande (37).

6. Appareil de réfrigération selon la revendication 4 ou 5, **caractérisé en ce qu**'une paroi de fond (35) du boîtier électronique de commande (15) est exposée vers le bas au niveau du chant de porte (19) inférieur de la porte d'appareil supérieure (1) et/ou est tournée vers la porte d'appareil inférieure (3).

7. Appareil de réfrigération selon l'une des revendications précédentes, **caractérisé en ce que le** renfoncement de montage (23) de la baguette de finition de porte (17) est défini par un fond de montage (27) et par des parois latérales (25) dont la hauteur (h) et la profondeur (t) correspondent à la hauteur et à la profondeur du boîtier électronique de commande (15).

8. Appareil de réfrigération selon l'une des revendications précédentes, **caractérisé en ce qu'**une paroi de fond de boîtier (35), exposée vers le bas, d'un boîtier électronique de commande (15) se confond en affleurement avec la surface visible (31) de la baguette de finition de porte (17) inférieure et/ou la paroi avant de boîtier (37) se confond en affleurement avec la paroi extérieure de porte (13).

9. Appareil de réfrigération selon l'une des revendications 4 à 9, **caractérisé en ce que** le boîtier électronique de commande (15), grâce à des cotes de décalage (a, b), est distant des coins de porte inférieurs (10) de la porte d'appareil supérieure (1), au niveau desquels les chants de porte (19) verticaux rencontrent le chant de porte (19) inférieur horizontal.

10. Appareil de réfrigération selon l'une des revendications 4 à 9, **caractérisé en ce que** le boîtier électronique de commande (15) est monté, notamment de manière amovible, sur la baguette de fermeture de porte (17) grâce à une liaison par complémentarité de forme et/ou par serrage (39, 41).
